# FASCICULE DE BREVET EUROPEEN

(11) **EP 0 177 385 B1**
(45) Date de publication et mention de la délivrance du brevet: **24.05.1989**
(21) Numéro de dépôt: 85401686.2
(22) Date de dépôt: 27.08.1985
(51) Int. Cl.: D03J 1/00

(54) **Procédé d'élimination de la bourre des harnais à rappel positif de métiers Jacquard, par soufflage d'air, et dispositif en vue de la mise en oeuvre de ce procédé**
Verfahren und Vorrichtung zum Entfernen von verschmutzungen am Geschirr einer Gegenzug-Jacquardmaschine mittels Luft
Process and device to eliminate waste on the harness of a positive jacquard loom by air

(30) Priorité: 26.09.1984 FR 8415134
(43) Date de publication de la demande: 09.04.1986
(73) Titulaire: ETABLISSEMENTS JOSEPH MAYOLLE S.A. dite, F-59100 Roubaix (FR)
(72) Inventeur: Deroullers, Yves, F-59650 Villeneuve D'Ascq (FR); du Fayot De La Maisonneuve, Christian, F-59000 Lille (FR); Mayolle, Jean Marie, F-59100 Roubaix (FR)
(74) Mandataire: Lepage, Jean-Pierre

(56) Documents cités:
- FR-A- 2 475 072
- FR-A- 2 487 867

## Description

L'invention est relative à un procédé d'élimination de la bourre des harnais à rappel positif de métiers Jacquard, par soufflage d'air, ainsi qu'un dispositif pour la mise en oeuvre du procédé.

Les harnais à rappel positif sont utilisés de manière courante dans les métiers modernes, et permettent avantageusement d'en augmenter la cadence. Cependant, au bout d'un certain temps de fonctionnement, la bourre provenant des fils vient s'accumuler dans la partie inférieure des éléments de traction d'où un encrassement de ces éléments qui provoque des ruptures, des blocages, et qui nécessite des arrêts répétés de la fabrication.

On a donc recherché à empêcher le dépôt et l'accumulation de la bourre sur ces éléments de traction tels des élastiques ou des ressorts, et ce, notamment par de l'air.

Ainsi, le brevet français 2475072 combine au niveau de la buse des éléments de rappel des lisses, d'un côté un soufflage d'air selon un jet perpendiculaire auxdits éléments, et de l'autre une aspiration de l'air avec la bourre. Ce dispositif, cependant, ne résout que partiellement le problème de l'encrassement des éléments de rappel, car il crée dans le voisinage des élastiques de rappel des écoulements turbulents de l'air et risque de déplacer les levées.

D'autres dispositifs, et par exemple celui décrit dans le brevet français 2487867, ne comprend que la buse de soufflage d'air aux éléments de rappel des lisses. Ce dispositif présente le même inconvénient que le dispositif précédent, et nécessite un écoulement important d'air.

On connaît également un dispositif comprenant substantiellement un caisson, qui enferme les éléments de rappel et une partie des lisses qui traversent sans jeu l'un des trous prévu à cet effet dans la face supérieure du caisson, dans lequel est assurée une circulation d'air.

Ce dernier dispositif donne de bons résultats, mais présente l'inconvénient de rendre difficilement accessibles les éléments de rappel, et d'interdire toute variation de l'écartement des lisses et n'autorise donc pas une augmentation de la largeur en laize du métier à tisser. En outre, l'établissement de la circulation de l'air nécessite des tubulures d'entrée et de sortie de l'air qui augmentent l'encombrement de l'ensemble.

Il est également connu du document EP-A 46728 un procédé d'élimination de la bourre des harnais à rappel positif des métiers à tisser à mécanique du genre Jacquard par circulation d'air au voisinage des éléments de traction rappelant les lisses vers le bas.

Plus précisément, selon ce document, on souffle de l'air sous pression à la base de chaque élément de traction de bas en haut et sensiblement parallèlement à l'axe de l'élément de rappel.

Toutefois, le but de ce document EP-A 46 728 est d'établir un coussin d'air à l'extérieur du caisson et de ce fait, n'est pas exempt de tout inconvénient.

Un des buts de la présente invention est de proposer un procédé et un dispositif d'élimination de la bourre des harnais, qui remédient aux inconvénients précités, qui soient fiables, qui puissent être facilement adaptés sur les métiers à tisser existants, qui permettent un entretien facile de ces métiers à tisser et qui ne nécessitent pas de moyens importants au niveau de l'alimentation en air comprimé.

Cela étant, selon la présente invention, le procédé d'élimination de la bourre des harnais à rappel positif des métiers à tisser à mécanique du genre Jacquard présentant des éléments de traction rappelant les lisses vers le bas, procédé par lequel à la base de chaque élément de traction on souffle de l'air sous pression de bas en haut et sensiblement parallèlement à l'axe de l'élément de traction, est caractérisé par le fait qu'on enferme la partie inférieure des éléments de traction dans un caisson comportant sur la face supérieure des ouvertures dans lesquelles, on fait passer avec jeu les éléments de traction et on établit dans le volume intérieur du caisson une surpression d'air.

L'invention concerne également un dispositif pour la mise en couvre du procédé rappelé ci-dessus, comprenant notamment des moyens aptes à provoquer à la base de chaque élément de traction une circulation d'air sous pression dirigée de bas en haut parallèlement à l'axe de l'élément de traction, qui est caractérisé par le fait que lesdits moyens comprennent un caisson enfermant la partie inférieure des éléments de traction, dont la surface supérieure présente des ouvertures pour le passage avec jeu de chaque élément, ainsi que des moyens pour mettre le caisson sous pression d'air.

L'invention sera mieux comprise en se référant à la description ci-après faite, à titre d'exemple non limitatif, en regard du dessin ci-annexé, qui représente schématiquement en figure unique une illustration du procédé et du dispositif selon l'invention.

En se référant à la figure, la référence (1) montre schématiquement des lisses, qui sont disposées les unes relativement aux autres d'une manière connue. La partie inférieure des lisses est reliée à des moyens de rappel élastique (2), et par exemple des ressorts hélicoïdaux de traction, dont l'extrémité inférieure est pourvue d'un crochet (3) s'engageant sur les barres d'un sommier ou dans l'un des trous d'une planche d'empouta- ge (5).

Naturellement, tout autre dispositif approprié convient, par exemple des élastiques guipés.

Selon une caractéristique du procédé de l'invention, on enferme la partie inférieure des éléments de rappel élastique (2) dans un caisson (6).

Le caisson (6) est fermé à sa partie supérieure par une plaque (5a) pourvue d'ouvertures (4a) traversées chacune par la base de l'un des éléments de rappel (2).

Les ouvertures présentent toute forme appropriée, de préférence circulaire mais elles laissent passer avec jeu les bases des éléments de rappel.

Dans le caisson (6) débouche une conduite (7) qui, par exemple, au moyen d'un compresseur (8), envoie dans le caisson de l'air sous une pression légèrement plus élevée que la pression atmosphérique.

Ne pouvant s'échapper que par les ouvertures (4a), l'air franchit les ouvertures et s'échappe alors sensiblement parallèle à l'axe des éléments de rappel (2). Ainsi que cela est schématisé par les flèches (9), l'air s'écoule ainsi le long des moyens de rappel élastique (2), et constitue autour de ces moyens une sorte de gaine fluide qui empêche l'accrochage de la bourre à ce niveau.

Il faut remarquer que avantageusement, l'air s'écoule globalement de manière laminaire le long des moyens de rappel élastique, et que de ce fait une faible surpression suffit à l'intérieur du caisson (6). Ainsi, les moyens de soufflage d'air ont une puissance relativementfaible.

Le caisson (6) n'enferme que la base des moyens de rappel élastique (2), dont la plus grande partie reste donc dégagée, c'est-à-dire facilement accessible pour une intervention éventuelle. Quant aux lisses, elles restent totalement libres et de ce fait, il est possible d'augmenter la largeur en laize en les écartant les unes des autres au niveau de leurs oeillets, ce qui n'entraîne qu'une légère inclinaison de leur élément de rappel.

Pour limiter encore la hauteur du caisson (6), sa face supérieure (5a) peut être formée directement par la planche d'empoutage (5) dont les trous réalisent alors les ouvertures (4a).

Naturellement, la présente description n'est donnée qu'à titre indicatif, et on pourrait adopter d'autres mises en oeuvre de l'invention sans pour autant sortir du cadre de celle-ci.

## Revendications

1. Procédé d'élimination de la bourre des harnais à rappel positif des métiers à tisser à mécanique du genre Jacquard présentant des éléments de traction (2) rappelant les lisses vers le bas, procédé par lequel à la base de chaque élément de traction (2) on souffle de l'air sous pression de bas en haut et sensiblement parallèlement à l'axe de l'élément de traction (2), caractérisé par le fait qu'on enferme la partie inférieure des éléments de traction (2) dans un caisson (6) comportant sur la face supérieure (5a) des ouvertures (4a) dans lesquelles, on fait passer avec jeu les éléments de traction (2), et on établit dans le volume intérieur du caisson (6) une surpression d'air.

2. Dispositif pour la mise en oeuvre du procédé selon la revendication 1, comprenant notamment des moyens aptes à provoquer à la base de chaque élément de traction (2) une circulation d'air sous pression dirigée de bas en haut parallèlement à l'axe de l'élément de traction (2), caractérisé par le fait que lesdits moyens comprennent un caisson (6), enfermant la partie inférieure des éléments de traction (2), dont la surface supérieure (5a) présente des ouvertures (4a) pour le passage avec jeu de chaque élément (2), ainsi que des moyens (7, 8) pour mettre le caisson (6) sous pression d'air.

3. Dispositif selon la revendication 2, caractérisé en ce que la face supérieure (5a) du caisson (6) peut être formée directement par la planche d'empoutage (5) dont les trous réalisent alors les ouvertures (4a).

## Claims

1. A process for eliminating waste on the harness of a positive jacquard loom by air having pulling elements (2) drawing back the heddles down, process by which, at the basis of each pulling element (2), some air under pressure is blowed from bottom to top and appreciably in a parallel direction with the axis of the pulling element (2), characterized by the fact that the lower part of the pulling elements (2) is confined in a coffer (6) comprising, on the upper face (5a), apertures (4a) into which pass with clearance the pulling elements (2) and an over-pressure is established in the inner volume of the coffer (6).

2. A device for working up the process accord- .ing to claim 1, in particular comprising means suitable for causing, at the basis of each pulling element (2), a circulation of air under pressure directed from bottom to top in a parallel direction with the axis of the pulling element (2), characterized by the fact that said means comprise a coffer (6) confining the lower part of the pulling elements (6) whose the upper surface (5a) has apertures (4a) for the passage with clearance of each element (2), as also means (7, 8) to put the coffer (6) under air pressure.

3. A device according to claim 2, characterized by the fact that the upper face (5a) of the coffer (6) may be directly formed by the harness board (5) whose the holes are then the apertures (4a).

## Patentansprüche

1. Verfahren zum Entfernen von Verschmutzungen am Geschirr einer Gegenzug-Jacquardmaschine mittels Luft, das Zugelemente (2) aufweist, die die Webelitzen nach unten zurückholen, wobei nach diesem Verfahren bei dem unteren Teil jedes Zugelements (2) Luft unter Druck von unten nach oben und im wesentlichen parallel zu der Achse des Zugelements (2) geblasen wird, dadurch gekennzeichnet, dass der untere Teil der Zugelemente (2) in ein Gehäuse (6) eingeschlossen ist, das auf der oberen Seite (5a) Öffnungen (4a) aufweist, durch die mit einem gewissen Spiel die Zugelemente (2) hindurchgeführt sind, und dass innerhalb des Gehäuses (6) ein Luftüberdruck erzeugt wird.

2. Vorrichtung zur Verwirklichung des Verfahrens gemäss Anspruch 1, aus insbesondere Mitteln, die geeignet sind, bei dem unteren Teil jedes Zugelements (2) eine von unten nach oben gerichtete Luftströmung parallel zu der Achse des Zugelements (2) hervorzurufen, dadurch gekennzeichnet, dass die besagten Mittel aus einem Gehäuse (6) bestehen, das den unteren Teil derZugelemente (2) einschliesst, und dessen obere Seite (5a) Öffnungen (4a) aufweist, um jedes Element (2) mit einem gewissen Spiel hindurchzuführen, und ausserdem aus einer Einrichtung (7, 8) bestehen, um das Gehäuse (6) unter Luftdruck zu setzen.

3. Vorrichtung gemäss Anspruch 2, dadurch gekennzeichnet, dass die obere Seite (5a) des Gehäuses (6) unmittelbar von dem Harnischbrett (5) gebildet werden kann, dessen Bohrungen dann als Öffnungen (4a) dienen.
